# EUROPÄISCHE PATENTSCHRIFT

(11) **EP 0 692 139 B1**
(45) Veröffentlichungstag und Bekanntmachung des Hinweises auf die Patenterteilung: **10.06.1998**
(21) Anmeldenummer: 94911079.5
(22) Anmeldetag: 25.03.1994
(51) Int. Cl.: H01J 61/12, H01J 61/82

(54) **METALLHALOGENID-HOCHDRUCKENTLADUNGSLAMPE FÜR DEN EINBAU IN OPTISCHE SYSTEME**
HIGH-PRESSURE METAL-HALIDE DISCHARGE LAMP FOR FITTING IN OPTICAL SYSTEMS
LAMPE A DECHARGE SOUS HAUTE PRESSION, A HALOGENURE METALLIQUE, DESTINEE AU MONTAGE DANS DES SYSTEMES OPTIQUES

(30) Priorität: 31.03.1993 DE 4310539
(43) Veröffentlichungstag der Anmeldung: 17.01.1996
(73) Patentinhaber: Patent-Treuhand-Gesellschaft für elektrische Glühlampen mbH, 81543 München (DE)
(72) Erfinder: GENZ, Andreas, D-12159 Berlin (DE)
(86) Internationale Anmeldenummer: DE9400343
(87) Internationale Veröffentlichungsnummer: WO9423441

(56) Entgegenhaltungen:
- EP-A- 0 193 086
- EP-A- 0 386 601
- EP-A- 0 492 205
- US-A- 4 229 673

## Beschreibung

Die Erfindung betrifft eine Metallhalogenid-Hochdruckentladungslampe mit einer mittleren Bogenleistung zwischen 60 und 140 W/mm Bogenlänge für den Einbau in optische Systeme gemäß dem Oberbegriff des Anspruchs 1.

Metallhalogenid-Hochdruckentladungslampen dieser Art werden insbesondere in Projektions- (Dia-, Overhead-, Schmalfilm- und Kinoprojektion) und Glasfaserbeleuchtungssysteme (Endoskopie, Mikroskopie, Effektbeleuchtung für Film und Fernsehen) eingesetzt, wo Licht mit Farbtemperaturen zwischen 4000 und 7000 K und guter bzw. sehr guter Farbwiedergabe in allen Farbtemperaturbereichen benötigt wird. Sie zeichnen sich durch einen sehr kurzen Lichtbogen (wenige mm) und höchste Leuchtdichten (im Mittel einige 10 kcd/cm²) aus, was sie für den Einbau in Reflektoren oder sonstigen optisch abbildenden Systemen prädestiniert.

Aus der EP 0 193 086 und der DE-A 4 040 858 sind Metallhalogenid-Hochdruckentladungslampen mit kurzen Lichtbögen und entsprechend hohen Leuchtdichten bekannt, die Licht mit tageslichtähnlicher spektraler Zusammensetzung abgeben.

Nachteilig ist jedoch, daß diese Lampen nur mittlere Lebensdauern von einigen hundert Stunden aufweisen.

In der EP 0 386 601 ist eine Metallhalogenid-Entladungslampe für die Reprographie und Projektion offenbart. Für den Elektrodenabstand und die elektrische Leistungsaufnahme sind 5 mm bzw. 100 W angegeben, woraus eine mittlere Bogenleistung von 20 W pro mm Bogenlänge resultiert. Das Entladungsgefäß der Lampe enthält Quecksilber, Zink, Indium, Lithium, Thallium, ein Halogen sowie ein Seltenerdmetall wie z.B. Lanthan, Scandium oder Dysprosium.

In der US-PS 4 229 673 ist eine Metallhalogenid-Entladungslampe mit einem Außenkolben offenbart. Für eine elektrische Leistungsaufnahme von 400 W ist ein Elektrodenabstand von 43 mm angegeben, entsprechend einer mittleren Bogenleistung von knapp 10 W pro mm Bogenlänge. Das Entladungsgefäß der Lampe enthält Quecksilber, Neodymjodid und Cäsiumjodid sowie optional zusätzlich Natriumjodid. Für den Einbau in optische Systeme ist die Lampe aufgrund ihres Außenkolbens sowie des großen Elektrodenabstands nicht geeignet.

Aufgabe der Erfindung ist es, eine Metallhalogenid-Hochdruckentladungslampe zu schaffen, die eine mittlere Lebensdauer von mindestens 1000 Betriebsstunden hat, einen sehr kurzen Lichtbogen mit sehr hoher Leuchtdichte besitzt sowie eine Farbtemperatur zwischen 4000 und 7000 K - bei sehr guter Farbwiedergabe - aufweist.

Diese Aufgabe wird durch die kennzeichnenden Merkmale des Anspruchs 1 gelöst. Weitere vorteilhafte Merkmale sind den Unteransprüchen zu entnehmen.

Die erfindungsgemäße Metallhalogenid-Hochdruckentladungslampe wird bei spezifischen Bogenleistungen zwischen 60 und 140 W pro mm Bogenlänge und vergleichsweise geringen Wandbelastungen zwischen 40 und 85 W pro cm² Wandfläche betrieben. Mit herkömmlichen Füllungen treten nach kurzer Zeit bei Wandbelastungen unterhalb bzw. oberhalb von ungefähr 60 W pro cm² Kolbenschwärzungen bzw. Entglasung auf, wobei der Wert für diese Grenze je nach Kühlung variieren kann. Dadurch sinkt der nutzbare Lichtstrom bzw. die Lampenlebensdauer wird begrenzt.

Der Füllung der erfindungsgemäßen Lampe, die aus Quecksilber, mindestens einem Edelgas und mindestens einem Halogen und Cäsium besteht, ist Tantal und Dysprosium, vorteilhafterweise mit einem Gewichtsverhältnis zwischen 0,3 und 1,5 zugesetzt, wobei die Summe der Füllmengen dieser beiden wichtigen Zusätze vorteilhafterweise zwischen 0,2 und 1,5 mg pro cm³ Gefäßvolumen beträgt. Tantal hält auch bei relativ geringen Wandbelastungen den Halogenkreisprozeß aufrecht und verhindert so weitgehend eine Schwärzung und Entglasung des Kolbens, so daß eine hohe mittlere Lebensdauer erzielt werden kann. Außerdem trägt Tantal zum Kontinuumsanteil im optischen Spektrum bei. Dysprosium sorgt mit seinem Viellinienspektrum für einen hohen Strahlungsfluß im sichtbaren Bereich des optischen Spektrums. Durch den erfindungsgemäßen Zusatz von Tantal und Dysprosium wird also die Entglasungsneigung und Kolbenschwärzung minimiert - d.h. die mittlere Lebensdauer wird entsprechend verlängert - und der Lichtstrom und die Farbwiedergabe werden optimiert.

Soll die Farbtemperatur gesenkt und/oder eine besonders gute Farbwiedergabe erzielt werden, kann optional zusätzlich Lithium bis zu 0,2 mg pro cm³ Gefäßvolumen zugesetzt werden, welches den Rotanteil der Strahlung erhöht, was insbesondere bei einem Einsatz der Lampe in einem dichroitischen Kaltlichtreflektor von Vorteil sein kann, der die Farbtemperatur der reflektierten Strahlung gegenüber der Gesamtstrahlung der Entladung etwas erhöht. Außerdem ist Lithium ein atomarer Linienstrahler, der bevorzugt im heißen Bogenkern strahlt und deshalb von entsprechend fokussierenden Spezialreflektoren, die nur den inneren Bogenkern abbilden, besonders effizient abgestrahlt wird.

Zur Bogenstabilisierung kann das Entladungsgefäß Cäsium bis zu 0,8 mg pro cm³ Gefäßvolumen enthalten. Als Halogene werden vorteilhafterweise Jod und Brom in einem molaren Verhältnis zwischen 0,2 und 2 verwendet.

Die Erfindung wird anhand der nachfolgenden Ausführungsbeispiele näher erläutert.
- Die Figur: zeigt eine geschnittene Seitenansicht einer erfindungsgemäßen Metallhalogenid-Hochdruckentladungslampe

In der Figur ist eine erfindungsgemäße Metallhalogenid-Entladungslampe 1 mit einer Leistungsaufnahme von 400 W schematisch (nicht maßstabsgerecht) dargestellt, wie sie in ein Reflektorsystem eingesetzt werden kann. Das Entladungsgefäß 2 aus Quarzglas besitzt eine im wesentlichen kugelförmige Gestalt und weist an zwei diametral gegenüberliegenden Stellen je einen Hals 3, 4 auf, in den stiftförmige Wolfram-Elektroden 5, 6 mittels Dichtungsfolien 7, 8 aus Molybdän eingeschmolzen sind. Die dem Entladungsraum abgewandten Enden der Dichtungsfolien 7, 8 sind mit Stromzuführungen 9, 10 verschweißt, die beim Einbau in ein Reflektorsystem mit den elektrischen Anschlüssen im Reflektor verbunden werden.

Aus Tabelle 1 sind zwei erfindungsgemäße Füllungen des Entladungsgefäßes 2 einer 400 W-Lampe und die damit jeweils erzielten Lebensdauern sowie die lichttechnischen Daten dieser Lampe ersichtlich. Durch Zusatz von Lithium in der Füllung 2 wird die Farbtemperatur gegenüber Füllung 1 um ca. 500 K erniedrigt.

**Tabelle 1**

| | Füllung 1 | Füllung 2 |
|---|---|---|
| Li in mg | -- | 0,005 |
| J₂ in mg | 0,9 | 0,92 |
| Br₂ in mg | 0,75 | 0,75 |
| Cs in mg | 0,22 | 0,22 |
| Dy in mg | 0,24 | 0,24 |
| Ta in mg | 0,16 | 0,16 |
| Hg in mg | 30,5 | 30,5 |
| Ar in mbar | 450 | 450 |
| Entladungsgefäßvolumen in ml: | 1,3 | 1,3 |
| Leistungsaufnahme in W : | 400 | 400 |
| Wandbelastung in W/cm² : | 68 | 68 |
| Spez. Leistung in W/mm | | |
| Bogenlänge : | 95 | 95 |
| Farbtemperatur in K : | 5500 | 5000 |
| Lebensdauer in h : | 1500 | 1500 |
| Elektrodenabstand in mm : | 4 | 4 |
| Lichtausbeute in lm/W : | 70 | 69 |
| mittlere Leuchtdichte | | |
| in kcd/cm² : | 30 | 30 |
| Brennspannung in V : | 55 | 55 |
| Farbwiedergabeindex Ra : | 90 | 90 |

Ein weiteres Ausführungsbeispiel betrifft eine erfindungsgemäße Metallhalogenid-Entladungslampe mit einer Leistungsaufnahme von 270 W. Sie unterscheidet sich in ihrem Aufbau von jenem der in der Figur gezeigten Lampe im wesentlichen nur durch ein kleineres Entladungsvolumen und einen kürzeren Elektrodenabstand und ist deshalb nicht bildlich dargestellt.

Aus Tabelle 2 ist eine erfindungsgemäße Füllung des Entladungsgefäßes einer 270 W-Lampe und die lichttechnischen Daten dieser Lampe ersichtlich.

**Tabelle 2**

| | |
|---|---|
| Li 0,005 mg | |
| J₂ 0,75 mg | |
| Br₂ 0,36 mg | |
| Cs 0,1 mg | |
| Dy 0,13 mg | |
| Ta 0,08 mg | |
| Hg 13,2 mg | |
| Ar 450 bar | |
| | |
| Entladungsgefäßvolumen: | 0,55 ml |
| Leistungsaufnahme : | 270 W |
| Wandbelastung : | 81 W/cm² |
| Spez. Leistung : | 117 W/mm |
| Farbtemperatur : | 5000 K |
| Lebensdauer : | 1000 h |
| Elektrodenabstand : | 2,3 mm |
| Lichtausbeute : | 70 lm/W |
| mittlere Leuchtdichte : | 35 kcd/cm² |
| Brennspannung : | 45 V |
| Farbwiedergabeindex Ra: | 80 |

## Patentansprüche

1. Metallhalogenid-Hochdruckentladungslampe (1) mit einer mittleren Bogenleistung zwischen 60 und 140 W/mm Bogenlänge für den Einbau in optische Systeme mit einem Entladungsgefäß (2) aus hochtemperaturfestem lichtdurchlässigen Material, zwei hochtemperaturbeständigen Elektroden (5,6) und einer Füllung, die aus Quecksilber, mindestens einem Edelgas, Cäsium, Dysprosium sowie weiteren Metallen zur Bildung von Metallhalogeniden besteht, dadurch gekennzeichnet, daß zur Erzeugung von Licht mit einer Farbtemperatur zwischen 4000 und 7000 K, bei einer Wandbelastung der Lampe (1) zwischen 40 und 85 W pro cm² Wandfläche die Füllung als weiteres Metall zur Bildung von Metallhalogeniden Tantal enthält.

2. Metallhalogenid-Hochdruckentladungslampe nach Anspruch 1, dadurch gekennzeichnet, daß das Entladungsgefäß Tantal und Dysprosium in einem Gewichtsverhältnis Tantal zu Dysprosium zwischen 0,3 und 1,5 enthält.

3. Metallhalogenid-Hochdruckentladungslampe nach Anspruch 1, dadurch gekennzeichnet, daß das Entladungsgefäß Tantal und Dysprosium enthält, wobei die Summe der Füllmengen beider Bestandteile zwischen 0,2 und 1,5 mg pro cm² des Gefäßvolumens liegt.

4. Metallhalogenid-Hochdruckentladungslampe nach Anspruch 1, dadurch gekennzeichnet, daß das Entladungsgefäß als Metall zur Bildung von Metallhalogeniden zusätzlich Lithium enthält.

5. Metallhalogenid-Hochdruckentladungslampe nach Anspruch 4, dadurch gekennzeichnet, daß die Füllmenge des Lithiums bis zu 0,2 mg pro cm³ des Gefäßvolumens beträgt.

6. Metallhalogenid-Hochdruckentladungslampe nach Anspruch 1, dadurch gekennzeichnet, daß das Entladungsgefäß als Halogene für die Halogenidverbindungen Jod und Brom in einem Molverhältnis Jod zu Brom zwischen 0,2 und 2 enthält.

7. Metallhalogenid-Hochdruckentladungslampe nach Anspruch 1, dadurch gekennzeichnet, daß das Entladungsgefäß Cäsium bis zu einer Menge von 0,8 mg pro cm³ des Gefäßvolumens enthält.

## Claims

1. Metal-halide high-pressure discharge lamp (1) having an average arc power of between 60 and 140 W/mm arc length, for fitting in optical systems, having a discharge vessel (2) made from high-temperature resistant transparent material, two high-temperature resistant electrodes (5, 6) and a filling which consists of mercury, at least one noble gas, caesium, dysprosium and further metals for forming metal halides, characterized in that in order to generate light with a colour temperature of between 4000 and 7000 K, in conjunction with a wall loading of the lamp (1) of between 40 and 85 W per cm² of wall surface the filling contains tantalum as further metal for forming metal halides.

2. Metal-halide high-pressure discharge lamp according to Claim 1, characterized in that the discharge vessel contains tantalum and dysprosium in a weight ratio of tantalum to dysprosium of between 0.3 and 1.5.

3. Metal-halide high-pressure discharge lamp according to Claim 1, characterized in that the discharge vessel contains tantalum and dysprosium, the sum of the fill quantities of the two constituents being between 0.2 and 1.5 mg per cm² of the vessel volume.

4. Metal-halide high-pressure discharge lamp according to Claim 1, characterized in that the discharge vessel additionally contains lithium as a metal for forming metal halides.

5. Metal-halide high-pressure discharge lamp according to Claim 4, characterized in that the fill quantity of lithium is up to 0.2 mg per cm³ of the vessel volume.

6. Metal-halide high-pressure discharge lamp according to Claim 1, characterized in that the discharge vessel contains iodine and bromine in an iodine-to-bromine molar ratio of between 0.2 and 2 as halogens for the halide compounds.

7. Metal-halide high-pressure discharge lamp according to Claim 1, characterized in that the discharge vessel contains caesium up to a quantity of 0.8 mg per cm³ of the vessel volume.

## Revendications

1. Lampe (1) à décharge, sous haute pression, à halogénure métallique, ayant une puissance d'arc moyenne comprise entre 60 et 140W/mm de longueur d'arc et destinée à être montée dans des systèmes optiques comprenant une enceinte (2) de décharge en matériau résistant à haute température et transparent à la lumière, deux électrodes (5,6) résistantes aux hautes températures et une atmosphère qui est constituée de mercure, d'au moins un gaz rare, de césium, de dysprosium, ainsi que d'autres métaux pour former des halogénures métalliques, caractérisée en ce que, pour produire de la lumière ayant une température de couleur comprise entre 4000 et 7000 K, pour une charge de paroi de la lampe (1) comprise entre 40 et 85 W par cm² de surface de paroi, l'atmosphère renferme du tantale comme autre métal pour former des halogénures métalliques.

2. Lampe à décharge, sous haute pression, à halogénure métallique suivant la revendication 1, caractérisée en ce que l'enceinte de décharge renferme du tantale et du dysprosium dans un rapport pondéral du tantale au dysprosium compris entre 0,3 et 1,5.

3. Lampe à décharge, sous haute pression, à halogénure métallique suivant la revendication 1, caractérisée en ce que l'enceinte de décharge renferme du tantale et du dysprosium, la somme des quantités des deux constituants étant comprise entre 0,2 et 1,5 mg par cm³ du volume de l'enceinte.

4. Lampe à décharge, sous haute pression, à halogénure métallique suivant la revendication 1, caractérisée en ce que l'enceinte de décharge renferme, en outre, du lithium comme métal pour former des halogénures métalliques.

5. Lampe à décharge, sous haute pression, à halogénure métallique suivant la revendication 4, caractérisée en ce que la quantité du lithium s'élève jusqu'à 0,2 mg par cm³ du volume de l'enceinte.

6. Lampe à décharge, sous haute pression, à halogénure métallique suivant la revendication 1, caractérisée en ce que l'enceinte de décharge renferme, comme halogène pour les composés halogénures, de l'iode et du brome en un rapport molaire de l'iode au brome compris entre 0,2 et 2.

7. Lampe à décharge, sous haute pression, à halogénure métallique suivant la revendication 1, caractérisée en ce que l'enceinte de décharge renferme du césium en une quantité allant jusqu'à 0,8 mg par cm³ du volume de l'enceinte.
